# EUROPÄISCHE PATENTANMELDUNG

(11) **EP 1 139 381 A1**
(43) Veröffentlichungstag der Anmeldung: **04.10.2001**
(21) Anmeldenummer: 00106714.9
(22) Anmeldetag: 29.03.2000
(51) Int. Cl.: H01J 29/82

(54) **Ablenkeinheit für Farbbild-Elektronenstrahlröhre**

(71) Anmelder: Matsushita Electronics (Europe) GmbH, 73730 Esslingen (DE)
(72) Erfinder: Lehner, Heinz, 94363 Oberschneiding (DE)
(74) Vertreter: Grünecker, Kinkeldey, Stockmair & Schwanhäusser Anwaltssozietät

(57) **Zusammenfassung**

Die Erfindung betrifft eine Ablenkeinheit zur Montage auf eine Farbbild-Elektronenstrahlröhre. Die Ablenkeinheit umfaßt einen Spulenkörper (170) für eine Vertikalablenkspule sowie eine erste und zweite Einrichtung zur Verschiebung des Spulenkörpers in eine erste bzw. zweite Richtung. Die ersten und zweiten Richtungen sind um 90° versetzt und liegen parallel zur Bildschirmebene der Farbbild-Elektronenstrahlröhre. In einer bevorzugten Ausgestaltung der Erfindung umfassen die ersten und zweiten Einrichtungen jeweils mittels einer Schraube (150,160) versetzbare Verstellbügel (130,140). Die Schrauben sind vorzugsweise gleich. Zur Sicherung der Z-Position wird der Spulenkörper vorzugsweise in eine Kappe (100) eingeschoben und in der Anschlagposition gedreht.

## Beschreibung

Die Erfindung betrifft eine Ablenkeinheit zur Montage auf eine Farbbild-Elektronenstrahlröhre und befaßt sich insbesondere mit der Positionierung und Justierung der Vertikalspule in einer solchen Ablenkeinheit.

Ablenkeinheiten werden auf eine Elektronenstrahlröhre montiert, um die Elektronenstrahlen über den Bildschirm in X- und Y-Richtung abzulenken. Die Ablenkeinheit besteht im wesentlichen aus zwei Spulenpaaren und einem Ferritkern, der zur Rückführung des magnetischen Flusses dient. Das eine Spulenpaar erzeugt ein Magnetfeld, das die Elektronenstrahlen in horizontale Richtung (X-Richtung) ablenkt, während das andere Spulenpaar der vertikalen Ablenkung (Y-Richtung) dient.

Bei der Montage einer solchen Ablenkeinheit wird die Vertikalzusatzspule zunächst durch Aufwickeln eines Spulendrahtes auf einen vorgefertigten Spulenkörper fertiggestellt und sodann in die Ablenkeinheit eingebaut. Infolge von Bauteiltoleranzen entstehen hierbei Abweichungen in der Positionierung der Vertikalspule, die zu Konvergenzfehlern und Geometriefehlern führen können. Es ist daher nach erfolgter Positionierung der Vertikalspule eine Justierung notwendig, um eine optimale Bildqualität zu erhalten.

Die im Stand der Technik bekannten Justierungen sind jedoch entweder zu ungenau oder erfordern komplexe Vorrichtungen, die die Fertigung einer solchen Ablenkeinheit aufwendig werden lassen.

Der Erfindung liegt daher die Aufgabe zugrunde, eine Ablenkeinheit zur Montage auf eine Farbbild-Elektronenstrahlröhre anzugeben, die eine vereinfachte Positionierung und Justierung der Vertikalspule zuläßt. Des weiteren soll eine entsprechende Farbbild-Elektronenstrahlröhre sowie ein zugehöriges Bildschirmgerät bereitgestellt werden.

Diese Aufgabe wird erfindungsgemäß durch eine Ablenkeinheit zur Montage auf eine Farbbild-Elektronenstrahlröhre gelöst, die einen Spulenkörper für eine Vertikalablenkspule sowie eine erste und zweite Einrichtung zur Verschiebung des Spulenkörpers in eine erste bzw. zweite Richtung umfaßt. Die ersten und zweiten Richtungen sind um etwa 90° versetzt und liegen im wesentlichen parallel zur Bildschirmebene der Farbbild-Elektronenstrahlröhre.

Die Erfindung erlaubt in vorteilhafter Weise eine voneinander getrennte Justierung der Position der Vertikalspule in X- und Y-Richtung.

Darüber hinaus weist die erfindungsgemäße Ablenkeinheit eine kompakte Bauform auf, so daß sie sich in einfacher Weise auf den Hals einer Farbbild-Elektronenstrahlröhre montieren läßt.

In einer bevorzugten Ausgestaltung der Erfindung umfassen die erste und zweite Einrichtung jeweils einen geführten Verstellbügel, der mittels einer Schraube versetzt werden kann. Durch baugleiche Gestaltung der Schrauben wird die Fertigung der Ablenkeinheit weiter vereinfacht.

Wird die Vertikalablenkspule in eine Kappe der Ablenkeinheit bis zu einem Anschlag eingeschoben und dann zur Fixierung gedreht, so läßt sich die Positionierung der Vertikalspule bezüglich der Z-Richtung fertigungstechnisch weiter vereinfachen.

Bevorzugte Ausgestaltungen der Erfindung sind in den Unteransprüchen angegeben.

Die Erfindung wird nun unter Bezugnahme auf die beigefügten Zeichnungen näher erläutert, in denen:
Fig. 1 die Baugruppe zur Positionierung und Justierung der Vertikalspule in einer bevorzugten Ausgestaltung der erfindungsgemäßen Ablenkeinheit zeigt;
Fig. 2 die zur Baugruppe gehörende Kappe zeigt;
Fig. 3 den zur Baugruppe gehörenden Spulenkörper zeigt;
Fig. 4a eine zur Baugruppe gehörende Stellschraube zeigt;
Fig. 4b einen zur Baugruppe gehörenden Verstellbügel zeigt;
Fig. 5a einen anderen zur Baugruppe gehörenden Verstellbügel zeigt;
Fig. 5b eine andere zur Baugruppe gehörende Stellschraube zeigt; und
Fig. 6 die Baugruppe von Figur 1 mit bestücktem Trägerrohr zeigt.

Unter Bezugnahme auf die beigefügten Zeichnungen wird eine Ausgestaltung der Erfindung nun näher erläutert.

Figur 1 zeigt die zur Positionierung und Justierung der Vertikalspule verwendete Baugruppe. Diese besteht aus einer Kappe 100, die zwei im Winkel von 90° angeordnete herauskragende Verstellbalkone 110, 120 besitzt. In die Verstellbalkone sind Verstellbügel 130, 140 eingesetzt, die mittels Stellschrauben 150, 160 in den Verstellbalkonen 110, 120 geführt verschiebbar sind. In die Kappe 100 ist ferner ein Spulenkörper 170 der Vertikalspule von unten eingeschoben. Der Spulenkörper 170 ist mit den Verstellbügeln 130, 140 verbunden und kann somit durch Drehung der Schrauben 150, 160 entlang der durch die Doppelpfeile in Figur 1 angedeuteten Richtungen verschoben werden.

Die Positionierung und Justierung der Vertikalspule wird im folgenden unter Bezugnahme auf die Figuren 2 bis 5 näher erläutert.

Figur 2 ist eine Ansicht der Kappe 100. Die Verstellbalkone 110, 120 weisen Führungsnute 220, 240 auf, in denen die Verstellbügel 130, 140 geführt verschiebbar sind. Ferner sind jeweils Rastelemente 230, 250 vorgesehen, die die Verstellbügel 130, 140 in den Verstellbalkonen festhalten.

Figur 3 zeigt den Spulenkörper 170 in Schrägansicht, wie er mit aufgewickelten Spulendrähten in die in Figur 2 gezeigte Kappe von unten eingeschoben wird. Der Spulenkörper 170 verfügt zunächst über vier Nasen 320, 330, die beim Einschieben des Spulenkörpers in jeweils zugehörige Aussparungen 200, 210 der Kappe geführt werden. Wie in Figur 1 unter dem Bezugszeichen 180 gesehen werden kann, wird der vollständig in die Kappe eingeschobene Spulenkörper 170 in seiner Anschlagposition durch Drehen der Kappe gesichert. Dabei schieben sich die Nasen 320, 330 über einen Kragen der Kappe 100, so daß der Spulenkörper in seiner Z-Position gesichert ist. Ein bevorzugter Drehwinkel beträgt etwa 10°.

Wie der Figur 3 weiterhin entnehmbar ist, verfügt der Spulenkörper 170 über Rippen 300, 310, 340, von denen zwei Rippen den obengenannten Nasen aufsitzen. Die Rippen 300, 310, 340 dienen der Positionierung und Justierung der Vertikalspule.

Die Figuren 4a, 4b, 5a und 5b zeigen die winkelförmigen Verstellbügel 130, 140 mit den jeweils zugehörigen Stellschrauben 150, 160. Die Verstellbügel 130, 140 verfügen zunächst über Führungsschienen 410, 420, 520, 530, die in die Nuten 220, 240 eingesetzt und jeweils von oben durch die Rastelemente 230, 250 gehalten werden. Zudem besitzen die Verstellbügel 130, 140 Greifkragen 500, 510, die in der montierten Anordnung die Rippen 300, 310, 340 übergreifen und somit die Position des Spulenkörpers 170 in der jeweiligen Richtung sichern. Infolge der um 90° versetzten Anordnung der Verstellbügel 130 und 140 fixiert der jeweilige Verstellbügel die Position des Spulenkörpers nur in einer Richtung, während in der darauf senkrecht stehenden Richtung die freie Beweglichkeit weiterhin gewährleistet ist.

Somit wird es erfindungsgemäß zunächst ermöglicht, die Z-Position der Vertikalspule durch Einschieben bis zum Anschlag und anschließendes Drehen des Spulenkörpers zu sichern. Sodann werden die Verstellbügel in die entsprechenden Verstellbalkone eingeklipst, woraufhin die Vertikalspule durch einfaches Verdrehen der entsprechenden Stellschrauben in X- und Y-Richtung verschiebbar ist.

Dabei sind die in Figur 4a und Figur 5b gezeigten Stellschrauben 150, 160 vorzugsweise baugleich.

In Figur 6 ist die Baugruppe von Figur 1 mit nachfolgend weiterhin aufmontierten Elementen gezeigt. Wie der Abbildung entnommen werden kann, werden nach erfolgtem Einschieben des Spulenkörpers und Einklipsen der Verstellbügel ferner ein Trägerrohr 600, mehrere Magnet- und Distanzringe 610 sowie ein Gewindering 620 aufmontiert.

Die erfindungsgemäße Ablenkeinheit findet bevorzugten Einsatz in "Pure Flat"-Bildröhren.

## Patentansprüche

1. Ablenkeinheit zur Montage auf eine Farbbild-Elektronenstrahlröhre, umfassend:
einen Spulenkörper (170) für eine Vertikalablenkspule,
eine erste Einrichtung (110, 130, 150) zur Verschiebung des Spulenkörpers (170) in eine erste Richtung, und
eine zweite Einrichtung (120, 140, 160) zur Verschiebung des Spulenkörpers (170) in eine zweite Richtung,
wobei die ersten und zweiten Richtungen um 90° versetzt sind und parallel zur Bildschirmebene der Farbbild-Elektronenstrahlröhre liegen.

2. Ablenkeinheit nach Anspruch 1, ferner eine Kappe (100) umfassend, in die die Vertikalablenkspule eingeschoben wird.

3. Ablenkeinheit nach Anspruch 2, wobei die Kappe (100) und der Spulenkörper (110) so eingerichtet sind, daß die Z-Position der Vertikalablenkspule durch Einschieben der Spule in die Kappe bis zu einem Anschlag und anschließendes Drehen der Spule sicherbar ist.

4. Ablenkeinheit nach einem der Ansprüche 1 bis 3, wobei die erste und zweite Einrichtung jeweils einen geführten Verstellbügel (130, 140) umfassen, der mittels einer Schraube (150, 160) in die jeweilige Richtung verschoben werden kann.

5. Ablenkeinheit nach Anspruch 4, wobei die beiden Schrauben baugleich sind.

6. Ablenkeinheit nach Anspruch 4 oder 5, wobei die Kappe zwei Verstellbalkone (110, 120) mit Mitteln (220, 230, 240, 250) zum Einklipsen der Verstellbügel (130, 140) umfaßt.

7. Ablenkeinheit nach einem der Ansprüche 4 bis 6, wobei die Verstellbügel winkelförmig ausgebildet sind und jeweils wenigstens einen Greifkragen (500, 510) aufweisen, der jeweils wenigstens eine Rippe (300, 310, 340) des Spulenkörpers (170) übergreift und so den Spulenkörper nur in der jeweiligen Richtung fixiert.

8. Farbbild-Elektronenstrahlröhre mit einer Ablenkeinheit nach einem der Ansprüche 1 bis 7.

9. Bildschirmgerät umfassend eine Farbbild-Elektronenstrahlröhre und eine Ablenkeinheit nach einem der Ansprüche 1 bis 7.
